# EUROPÄISCHE PATENTSCHRIFT

(11) **EP 0 939 462 B1**
(45) Veröffentlichungstag und Bekanntmachung des Hinweises auf die Patenterteilung: **07.11.2001**
(21) Anmeldenummer: 98124322.3
(22) Anmeldetag: 21.12.1998
(51) Int. Cl.: H01R 33/94, H01R 33/90

(54) **Lampenfassung**
Lamp socket
Douille de lampe

(30) Priorität: 25.02.1998 DE 19807952
(43) Veröffentlichungstag der Anmeldung: 01.09.1999
(73) Patentinhaber: TRW Automotive Electronics & Components GmbH & Co. KG, 78315 Radolfzell (DE)
(72) Erfinder: Hofmann, Jürgen, 67304 Eisenberg (DE)
(74) Vertreter: Schieschke, Klaus, Dipl.-Ing.

(56) Entgegenhaltungen:
- EP-A- 0 718 933
- FR-A- 2 483 137
- FR-A- 2 702 601

## Beschreibung

Die Erfindung bezieht sich auf eine Lampenfassung zum Haltern einer Lampe, welche am Außenumfang des Lampensockels mindestens zwei Kontaktstifte aufweist, die in Montageposition jeweils über einen Bajonettverschluss mit in einem Gehäuse der Lampenfassung angeordneten Kontakten verbunden sind.

Nächstkommender Stand der Technik ist eine Lampenfassung mit zwei Ringen und einem Zwischenelement, sowie einem Abschlußring (FR-A-2702601).

Als allgemeiner Stand der Technik ist darüberhinaus eine große Anzahl von Lampenfassungen bekannt, welche zum Haltern von Lampen dienen, die ihrerseits am Außenumfang mindestens zwei Kontaktstifte besitzen. Es kann sich hier beispielsweise auf dem Kraftfahrzeugsektor um Bremslichtlampen oder um Blinklichtleuchten handeln. Nachteilig ist bei den bekannten Konstruktionen, dass, ausgehend von verschiedenen Anordnungen der Kontaktstifte am Lampensockel der jeweiligen Lampe, stets eine speziell gestaltete Lampenfassung zur Verfügung gestellt werden musste, um die Lampe entsprechend zu fixieren. Es ergab sich damit eine große Lagerhaltung mit entsprechendem Aufwand bei der Zuordnung der entsprechenden Lampen zu den Lampenfassungen.

Demgegenüber liegt der vorliegenden Erfindung die Aufgabe zugrunde, eine Lampenfassung der eingangs genannten Art so zu gestalten, dass eine wesentliche Vereinfachung bezüglich des Einsatzes für verschiedenartig gestaltete Lampen ermöglicht wird.

Diese Aufgabe wird erfindungsgemäß mit den Merkmalen im kennzeichnenden Teil des Anspruchs 1 gelöst.

Durch diese spezielle Konstruktion ergibt sich der Vorteil, dass für alle denkbaren Lampenfassungen lediglich ein einziges Gehäuse erforderlich ist, und dass über den darin angeordneten Codierring sichergestellt wird, dass eine Anpassung an die jeweils vorliegenden Kontaktstifte des Lampensockels gewährleistet ist. Es liegt eine Anzahl von Codierringen vor, welche entsprechend gestaltet sind. Durch Montage dieser auf die jeweiligen Lampenfassung abgestellten Codierringe in dem Gehäuse ergibt sich insgesamt eine Lampenfassung, welche genau auf den jeweiligen Anwendungsbereich abgestellt ist.

In weiterer Ausgestaltung der Erfindung können die Nuten im Anfangsbereich jeweils parallel zu der Längsachse des Lampensockels verlaufen und im Endbereich eine Bajonettverschluss-Ausnehmung aufweisen.

Nach einem anderen Merkmal der Erfindung kann das Gehäuse im oberen Bereich eine ringförmige Außenwandung aufweisen, welche mit mindestens zwei Ausnehmungen zum Einlagern von am Außenumfang des jeweiligen Codierrings angeordneten Stegen versehen ist. Hierbei können drei über den Umfang verteilte Ausnehmungen des Gehäuses und drei darin eingelagerte Stege des jeweiligen Codierringes Anwendung finden. Es besteht jedoch auch die Möglichkeit, dass lediglich zwei Ausnehmungen und zwei Stege vorgesehen sind, welche entsprechend so angeordnet werden, dass der jeweilige Codierring funktionsrichtig in Anpassung an die halternde Lampe im Gehäuse montiert wird.

Nach einem anderen Merkmal der Erfindung können eine Ausnehmung des Gehäuses und ein Steg des jeweiligen Codierringes radial verlaufend ausgebildet sein. Darüber hinaus besteht die Möglichkeit, dass mindestens eine Ausnehmung des Gehäuses und mindestens ein dieser zugeordneter Steg des jeweiligen Codierrings tangential verlaufend ausgebildet sind. Durch diese Zuordnung von tangential bzw. radial verlaufenden Ausnehmungen und Stegen wird stets eine funktionssichere Montage des betreffenden Codierrings an dem Gehäuse der Lampenfassung gewährleistet.

In weiterer Ausgestaltung der Erfindung besteht auch die Möglichkeit, dass sich zwei tangential verlaufende Ausnehmungen des Gehäuses und zwei diesen zugeordnete Stege des jeweiligen Codierringes gegenüberliegen. Hierbei können je nach Gestaltung des Codierrings die gegenüberliegenden tangentialen Stege entweder an der Innenwandung oder an der Außenwandung der Ausnehmung anliegen, wodurch es möglich ist, verschiedene Lochgeometrien in der Fassung mit demselben Lampenfassungsgehäuse zu verwenden.

Um den betreffenden Codierring funktionssicher an der Lampenfassung zu befestigen, besteht erfindungsgemäß die Möglichkeit, dass die ringförmige Außenwandung des Gehäuses und der Außenumfang des jeweiligen Codierrings mit mindestens einem Rastelement und mit mindestens einer Gegenrast versehen sind. Diese Rastelemente bzw. Gegenrasten können drei über den Umfang des Gehäuses und des jeweiligen Codierrings verteilte Elemente sein. Hierbei besteht die Möglichkeit, dass der jeweilige Codierring die Rastelemente und die ringförmige Außenwandung die Gegenrasten aufweisen. Die Rastelemente können jeweils über eine Rastnase in eine Ausnehmung der Gegenrast eingelagert werden.

Die erfindungsgemäße Anordnung ist so gestaltet, dass in Montageposition zumindest ein Teil der Kontakte in einer der Bajonettverschluss-Ausnehmungen des jeweiligen Codierrings eingelagert sind.

Um die erfindungsgemäße Lampenfassung gut abzudichten, besteht die Möglichkeit, dass das Gehäuse unterhalb der ringförmigen Außenwandung einen umlaufenden Flansch aufweist, welcher als Auflage für einen Dichtring ausgebildet ist.

Zur einwandfreien Fixierung des jeweiligen Codierrings an dem Gehäuse kann erfindungsgemäß in Montageposition der Codierring mit einer Schulter die Stirnfläche der ringförmigen Außenwandung weitgehend überdecken.

Um den jeweiligen Codierring verschiebesicher in dem Gehäuse zu haltern, kann nach einem anderen Merkmal der Erfindung das Gehäuse innenseitig mit mehreren, über den Umfang verteilten, in Längsrichtung verlaufenden Distanzstegen versehen sein.

Die Erfindung wird nachfolgend anhand von in der Zeichnung dargestellten Ausführungsbeispielen näher beschrieben. In der Zeichnung zeigen:
- Fig. 1: eine perspektivische Ansicht des Gehäuses der Lampenfassung;
- Fig. 2 und 3: jeweils perspektivische Ansichten verschieden gestalteter Codierringe;
- Fig. 4 und 5: jeweils eine Unteransicht auf eine Lampe mit verschieden angeordneten Kontaktstiften;
- Fig. 6: eine Sprengansicht der erfindungsgemäßen Lampenfassung mit Darstellung der Lampe;
- Fig. 7: einen Schnitt durch die erfindungsgemäße Lampenfassung mit Gehäuse und Codierring in Seitenansicht; und
- Fig. 8: eine andere Ausführungsmöglichkeit des Gehäuses der erfindungsgemäßen Lampenfassung in perspektivischer Ansicht.

Fig. 7 zeigt im Mittelschnitt eine erfindungsgemäße Lampenfassung 1, welche zum Haltern einer in Fig. 4 und 5 in Rückansicht dargestellten Lampe 20, 20' dient. Die Lampe weist jeweils am Außenumfang ihres Lampensockels mindestens zwei Kontaktstifte 8 - 8 bzw. 8 - 8' auf. Bei der Ausführungsform nach Fig. 4 liegen sich die beiden Kontaktstifte 8 und 8 diagonal gegenüber, wohingegen bei der Ausführungsform nach Fig. 5 die beiden Kontaktstifte 8 und 8' gegeneinander versetzt sind.

Aus Fig. 7 geht hervor, dass die Lampenfassung 1 aus einem Gehäuse 2 und einem formschlüssig damit verbundenen Codierring 3 besteht. Statt des Codierringes 3 ist auch die Möglichkeit gegeben, in dem Gehäuse 2 der Lampenfassung 1 einen Codierring 3' anzuordnen.

Die Codierringe 3 bzw. 3' sind nach Fig. 2 bzw. 3 verschieden gestaltet und weisen am Innenumfang auf die Anordnung der Kontaktstifte 8 - 8 bzw. 8 - 8' abgestellte Nuten 10 - 10 nach Fig. 2 bzw. 10 - 10' nach Fig. 3 auf.

Die vorgenannten Nuten verlaufen im Anfangsbereich A jeweils parallel zur Längsachse des Lampensockels 15, und im Endbereich B weisen sie eine Bajonettverschluss-Ausnehmung 12 auf.

Insbesondere aus Fig. 6 geht hervor, dass die Lampenfassung 1 innenseitig mit Kontakten 17 und 18 versehen ist. In Montageposition ist zumindest ein Teil der Kontakte 17 und/oder 18 in einer der Bajonettverschluss-Ausnehmungen 12 des jeweiligen Codierringes 3 bzw. 3' eingelagert.

Aus Fig. 1 und 7 geht hervor, dass das Gehäuse 2 im oberen Bereich eine ringförmige Außenwandung 22 aufweist, welche bei dem vorliegenden Ausführungsbeispiel mit drei Ausnehmungen 23, 24 und 25 versehen ist. Diese Ausnehmungen dienen zum Einlagern von am Außenumfang des jeweiligen Codierringes 3 bzw. 3' nach Fig. 2 und 3 angeordneten Stegen 33, 34 und 35 bzw. 33', 34' und 35. Statt der drei Ausnehmungen und Stege besteht auch die Möglichkeit, lediglich zwei Ausnehmungen und Stege für die Außenwandung des Gehäuses und den betreffenden Codierring 3 bzw. 3' vorzusehen.

Aus den Fig. 1, 2 und 3 geht hervor, dass eine Ausnehmung 25 des Gehäuses 2 und ein Steg 35 des jeweiligen Codierrings 3 bzw. 3' radial verlaufend ausgebildet ist. Dieser Ausnehmung 25 bzw. diesem Steg 35 liegen zwei Ausnehmungen 23 und 24 des Gehäuses 2 und zwei diesen zugeordneten Stege 33 und 34 bzw. 33' und 34' des jeweiligen Codierrings 3 und 3' gegenüber, welche tangential verlaufend ausgebildet sind.

Bei dem Codierring 3, welcher zur Aufnahme der Lampenfassung mit den beiden gegenüberliegenden Kontaktstiften 8 - 8 ausgebildet ist, liegen die beiden tangential verlaufenden Stege 33 und 34 näher zum Zentrum. Bei der Montage dieses Codierrings 3 in dem Gehäuse 2 ergibt sich damit die Situation, dass die Außenseiten der Stege 33 und 34 an der Innenwandung 23i und 24i der beiden Ausnehmungen 23 und 24 anliegen.

Wird stattdessen der Codierring 3', welcher zur Aufnahme der Lampenfassung mit den beiden Kontaktstiften 8 und 8' vorgesehen ist, in dem Gehäuse 2 montiert, so liegen die beiden tangential verlaufenden Stege 33' und 34' - da sie mehr nach außen gerückt sind - in den Ausnehmungen 23 und 24 des Gehäuses 2 am Außenumfang 23a und 24a an. Damit ist auf einfache Weise eine fehlerfreie Montage des jeweiligen Codierrings 3 bzw. 3' in dem Gehäuse 2 gewährleistet.

Um eine formschlüssige Verbindung zwischen den beiden Codierringen 3 und 3' in dem Gehäuse 2 der Lampenfassung 1 zu gewährleisten, weist bei dem vorliegenden Ausführungsbeispiel jeder der Codierringe 3 und 3' Rastelemente 37, 38 und 39 auf, welche über den Außenumfang verteilt sind. Jedes dieser Rastelemente ist im unteren Bereich mit einer Rastnase 40 versehen.

Die ringförmige Außenwandung 22 des Gehäuses 2 ist mit entsprechenden Gegenrasten 27, 28 und 29 ausgebildet und besitzt jeweils im unteren Bereich nach Fig. 1 und 7 eine Ausnehmung 30, welche zur Aufnahme der Rastnase 40 gestaltet ist.

Statt der drei federnden Rastelemente 37, 38, und 39 und den entsprechend zugeordneten Gegenrasten 27, 28 und 29 besteht auch die nicht näher dargestellte Möglichkeit, beispielsweise nur zwei einander gegenüberliegende Rastelemente mit den entsprechenden Gegenrasten einzusetzen. Es ist auch denkbar, die Außenwandung des Gehäuses mit Rastelementen auszustatten und die Codierringe 3 bzw. 3' mit den entsprechenden Gegenrasten zu versehen.

Aus Fig. 2 und 3 geht hervor, dass die Länge der Stege 33, 34 und 35 bzw. 33', 34' und 35 kürzer als die Länge der Rastelemente 37, 38 und 39 ist. Damit lagern sich nach Fig. 7 die betreffenden Rastelemente unterhalb der Stege in die entsprechende Gegenrast des Gehäuses 2 der Lampenfassung ein.

Insbesondere aus den Fig. 1, 6 und 7 geht hervor, dass das Gehäuse 2 unterhalb der ringförmigen Außenwandung 22 einen umlaufenden Flansch 6 aufweist. Dieser umlaufende Flansch 6 kann nach Fig. 6 als Auflagefläche für einen Dichtring 16 ausgebildet sein, wodurch eine abgedichtete Halterung der Lampenfassung an einem Träger gewährleistet ist.

Nach Fig. 7 kann in Montageposition der jeweilige Codierring 3 bzw. 3' mit einer Schulter 26 die Stirnfläche 11 der ringförmigen Außenwandung 22 weitgehend überdecken, so dass eine nahezu abgeschlossene Einheit zwischen dem betreffenden Codierring 3 bzw. 3' und dem Gehäuse 2 der Lampenfassung 1 gewährleistet ist.

Fig. 1 lässt darüber hinaus erkennen, dass das Gehäuse 2 innenseitig mit mehreren, über den Umfang verteilten, in Längsrichtung verlaufenden Distanzstegen 32 versehen ist, wodurch in montierter Position der betreffende Codierring 3 bzw. 3' funktionssicher im Inneren des Gehäuses 2 der Lampenfassung 1 angeordnet ist.

Bei dem Ausführungsbeispiel nach Fig. 1 und 7 weist das Gehäuse 2 im unteren Bereich einen in Längsrichtung der Lampenfassung verlaufenden Anschluss 5 für die betreffenden Kontakte 17 und 18 auf.

Nach Fig. 8 besteht auch die Möglichkeit, dass der Anschluss 5' um 90° gegenüber der Längsachse der betreffenden Lampenfassung abgewinkelt ist. Auch diese Lampenfassung ist analog der Lampenfassung nach Fig. 1 und 7 so gestaltet, dass sie zur Aufnahme der auf die betreffenden Kontaktstifte abgestellten Codierringe 3 bzw. 3' geeignet ist.

Durch die vorliegende Erfindung wird eine Lampenfassung geschaffen, welche z.B. zur Aufnahme von Blinkleuchten bzw. von Bremslichtlampen geeignet ist, unabhängig davon, ob zwei oder drei Kontaktstifte Anwendung finden. Durch das Zusammenwirken des betreffenden Codierringes mit den entsprechenden Kontakten und den Kontaktstiften der jeweiligen Lampenfassung und durch die Anordnung des Bajonettverschlusses wird eine gleichmäßige Kontaktierung gewährleistet. Wenn die betreffende Lampe in die Lampenfassung 1 eingeführt ist, kann durch Drehung um die Längsachse eine sichere Halterung in der Fassung 1 gewährleistet werden, wobei gleichzeitig der Kontakt zwischen den Kontaktstiften 8 und den Teilen 17 und 18 (Kontakte) gewährleistet ist.

## Patentansprüche

1. Lampenfassung (1) zum Haltern einer Lampe (20, 20'), welche am Außenumfang des Lampensockels (15) mindestens zwei Kontaktstifte (8, 8') aufweist, die in Montageposition jeweils über einen Bajonettverschluss mit in einem Gehäuse (2) der Lampenfassung angeordneten Kontakten (17, 18) verbunden sind,
**dadurch gekennzeichnet,**
**dass** das Gehäuse (2) formschlüssig mit einem Codierring (3, 3') verbunden ist, in dessen Innenumfang auf die Anordnung der Kontaktstifte (8, 8') abgestellte Nuten (10, 10') vorgesehen sind.

2. Fassung nach Anspruch 1,
**dadurch gekennzeichnet,**
**dass** die Nuten (10, 10') im Anfangsbereich (A) jeweils parallel zur Längsachse des Lampensockels (15) verlaufen und im Endbereich (B) eine Bajonettverschluss-Ausnehmung (12) aufweisen.

3. Fassung nach Anspruch 1 und 2,
**dadurch gekennzeichnet,**
**dass** das Gehäuse (2) im oberen Bereich eine ringförmige Außenwandung (22) aufweist, welche mit mindestens zwei Ausnehmungen (23, 24, 25) zum Einlagern von am Außenumfang des jeweiligen Codierringes (3, 3') angeordneten Stegen (33, 34, 35; 33', 34', 35) versehen ist.

4. Fassung nach Anspruch 3,
**gekennzeichnet durch**
drei über den Umfang verteilte Ausnehmungen (23, 24, 25) des Gehäuses und drei darin eingelagerte Stege (33, 34, 35; 33', 34', 35) des jeweiligen Codierringes (3, 3').

5. Fassung nach Anspruch 3 oder 4,
**dadurch gekennzeichnet,**
**dass** eine Ausnehmung (25) des Gehäuses (2) und ein Steg (35) des jeweiligen Codierrings (3, 3') radial verlaufend ausgebildet ist.

6. Fassung nach Anspruch 5,
**dadurch gekennzeichnet,**
**dass** mindestens eine Ausnehmung (23, 24) des Gehäuses (2) und mindestens ein dieser zugeordneter Steg (33, 34; 33', 34') des jeweiligen Codierrings (3, 3') tangential verlaufend ausgebildet sind.

7. Fassung nach Anspruch 6,
**dadurch gekennzeichnet,**
**dass** sich zwei tangential verlaufende Ausnehmungen (23, 24) des Gehäuses (2) und zwei diesen zugeordnete Stege (33, 34; 33', 34') des jeweiligen Codierrings (3, 3') gegenüberliegen.

8. Fassung nach Anspruch 7,
**dadurch gekennzeichnet,**
**dass** je nach Gestaltung des Codierringes (3, 3') die gegenüberliegenden tangentialen Stege (33, 34; 33', 34') an der Innenwandung (23i, 24i) oder an der Außenwandung (23a, 24a) der Ausnehmung (23, 24) anliegen.

9. Fassung nach den Ansprüchen 3 bis 8,
**dadurch gekennzeichnet,**
**dass** die ringförmige Außenwandung (22) des Gehäuses (2) und der Außenumfang des jeweiligen Codierrings (3, 3') mit mindestens einem Rastelement und mindestens einer Gegenrast versehen sind.

10. Fassung nach Anspruch 9,
**gekennzeichnet durch**
drei über den Umfang des Gehäuses (2) und des jeweiligen Codierringes (3, 3') verteilte Rastelemente (37, 38, 39) und Gegenrasten (27, 28, 29).

11. Fassung nach den Ansprüchen 9 und 10,
**dadurch gekennzeichnet,**
**dass** der jeweilige Codierring (3, 3') die Rastelemente (37, 38, 39) und die ringförmige Außenwandung (22) die Gegenrasten (27, 28, 29) aufweisen.

12. Fassung nach den Ansprüchen 9 bis 11,
**dadurch gekennzeichnet,**
**dass** die federnden Rastelemente (37, 38, 39) jeweils über eine Rastnase (40) in einer Ausnehmung (30) der Gegenrast (27, 28, 29) eingelagert sind.

13. Fassung nach den Ansprüchen 3 bis 12,
**dadurch gekennzeichnet,**
**dass** die Länge der Stege (33, 34, 35; 33', 34', 35) kürzer ist als die Länge der Rastelemente (37, 38, 39).

14. Fassung nach einem oder mehreren der vorhergehenden Ansprüche,
**dadurch gekennzeichnet,**
**dass** in Montageposition zumindest ein Teil der Kontakte (17, 18) in einer der Bajonettverschluss-Ausnehmungen (12) des jeweiligen Codierrings (3, 3') eingelagert sind.

15. Fassung nach einem oder mehreren der vorhergehenden Ansprüche,
**dadurch gekennzeichnet,**
**dass** das Gehäuse (2) unterhalb der ringförmigen Außenwandung (22) einen umlaufenden Flansch (6) aufweist.

16. Fassung nach Anspruch 15,
**dadurch gekennzeichnet,**
**dass** der umlaufende Flansch (6) als Auflage für einen Dichtring (16) ausgebildet ist.

17. Fassung nach einem oder mehreren der vorhergehenden Ansprüche,
**dadurch gekennzeichnet,**
**dass** in Montageposition der jeweilige Codierring (3, 3') mit einer Schulter (26) die Stirnfläche (11) der ringförmigen Außenwandung (22) weitgehend überdeckt.

18. Fassung nach einem oder mehreren der vorhergehenden Ansprüche,
**dadurch gekennzeichnet,**
**dass** das Gehäuse (2) innenseitig mit mehreren, über den Umfang verteilten, in Längsrichtung verlaufenden Distanzstegen (31) versehen ist.

## Claims

1. Bulb socket (1) for the securing of a bulb (20, 20') which has, on the outer circumference of the bulb base (15), at least two contact pins (8, 8') which, in the installation position, are each connected via a bayonet catch to contacts (17, 18) arranged in a housing (2) of the lamp socket, **characterized in that** the housing (2) is connected in an interlocking manner to a coding ring (3, 3') in whose inner circumference grooves (10, 10') matched to the arrangement of the contact pins (8, 8') are provided.

2. Socket according to Claim 1, **characterized in that** in the initial region (A) the grooves (10, 10') each run parallel to the longitudinal axis of the lamp base (15) and in the end region (B) have a bayonet-catch recess (12).

3. Socket according to Claims 1 and 2, **characterized in that** the housing (2) has, in the upper region, an annular outer wall (22) which is provided with at least two recesses (23, 24, 25) for the embedding of webs (33, 34, 35; 33', 34', 35) arranged on the outer circumference of the respective coding ring (3, 3').

4. Socket according to Claim 3, **characterized by** three circumferentially distributed recesses (23, 24, 25) of the housing and three webs (33, 34, 35; 33', 34' 35) of the respective coding ring (3, 3'), which webs are embedded in the said recesses.

5. Socket according to Claim 3 or 4, **characterized in that** one recess (25) of the housing (2) and one web (35) of the respective coding ring (3, 3') are designed such that they run radially.

6. Socket according to Claim 5, **characterized in that** at least one recess (23, 24) of the housing (2) and at least one web (33, 34; 33', 34') of the respective coding ring (3, 3'), which web is assigned to the said recess, are designed such that they run tangentially.

7. Socket according to Claim 6, **characterized in that** two tangentially running recesses (23, 24) of the housing (2) and two webs (33 34; 33', 34') of the respective coding ring (3, 3'), which webs are assigned to the said recesses, lie opposite one another.

8. Socket according to Claim 7, **characterized in that** the opposite, tangential webs (33, 34; 33', 34') bear against the inner wall (23i, 24i) or against the outer wall (23a, 24a) of the recess (23, 24), depending on the design of the coding ring (3, 3').

9. Socket according to Claims 3 to 8, **characterized in that** the annular outer wall (22) of the housing (2) and the outer circumference of the respective coding ring (3, 3') are provided with at least one latching element and at least one counter-latch.

10. Socket according to Claim 9, **characterized by** three latching elements (37, 38, 39) and counterlatches (27, 28, 29) distributed over the circumference of the housing (2) and of the respective coding ring (3, 3').

11. Socket according to claims 9 and 10, **characterized in that** the respective coding ring (3, 3') has the latching elements (37, 38, 39) and the annular outer wall (22) has the counter-latches (27, 28, 29).

12. Socket according to claims 9 to 11, **characterized in that** the resilient latching elements (37, 38, 39) are in each case embedded via a latching lug (40) in a recess (30) of the counter-latch (27, 28, 29).

13. Socket according to claims 3 to 12, **characterized in that** the length of the webs (33, 34, 35; 33', 34',35) is shorter than the length of the latching elements (37, 38, 39).

14. Socket according to one or more of the preceding claims, **characterized in that** in the installation position at least one part of the contacts (17, 18) is embedded in one of the bayonet-catch recesses (12) of the respective coding ring (3, 3').

15. Socket according to one or more of the preceding claims, **characterized in that** the housing (2) has an encircling flange (6) below the annular outer wall (22).

16. Socket according to Claim 15, **characterized in that** the encircling flange (6) is designed as a support for a sealing ring (16).

17. Socket according to one or more of the preceding claims, **characterized in that** in the installation position the respective coding ring (3, 3') largely covers, by means of a shoulder (26), the end surface (11) of the annular outer wall (22).

18. Socket according to one or more of the preceding claims, **characterized in that** the housing (2) is provided on the inside with a plurality of spacer webs (31) which are distributed over the circumference and run in the longitudinal direction.

## Revendications

1. Douille de lampe (1) pour retenir une lampe (20, 20') qui présente sur la périphérie extérieure du socle de lampe (15) au moins deux fiches de contact (8, 8') qui, en position de montage, sont reliées chacune avec des contacts (17, 18) agencés dans un boîtier (2) de la douille de lampe, par l'intermédiaire d'une fermeture à baïonnette,
**caractérisée en ce que** :
le boîtier (2) est relié par coopération de formes avec une bague de codage (3, 3'), dans la périphérie intérieure de laquelle sont prévues des gorges (10, 10') adaptées à l'agencement des fiches de contact (8, 8').

2. Douille selon la revendication 1, **caractérisée en ce que** dans la région initiale (A), les gorges (10, 10') s'étendent chacune parallèlement à l'axe longitudinal du socle de lampe (15) et dans la région terminale (B), elles présentent un évidement (12) de fermeture à baïonnette.

3. Douille selon les revendications 1 et 2, **caractérisée en ce que** le boîtier (2) présente dans la région supérieure une paroi extérieure (22) de forme annulaire qui est pourvue d'au moins deux évidements (23, 24, 25) pour loger des traverses (33, 34, 35 ; 33', 34', 35') agencées sur la périphérie extérieure de la bague de codage (3, 3') respective.

4. Douille selon la revendication 3, **caractérisée par** trois évidements (23, 24, 25) répartis sur la périphérie du boîtier et trois traverses (33, 34, 35 ; 33', 34', 35') logées dans ceux-ci, de la bague de codage (3, 3') respective.

5. Douille selon l'une ou l'autre des revendications 3 et 4, **caractérisée en ce qu'**un évidement (24) du boîtier (2) et une traverse (35) de la bague de codage (3, 3') respective sont réalisés en extension radiale.

6. Douille selon la revendication 5, **caractérisée en ce qu'**au moins un évidement (24) du boîtier (2) et au moins une traverse (33, 34 ; 33', 34') associée à celui-ci, de la bague de codage (3, 3') respective, sont réalisés en extension tangentielle.

7. Douille selon la revendication 6, **caractérisée en ce que** deux évidements (23, 24) à extension tangentielle, du boîtier (2) et deux traverses (33, 34 ; 33', 34') associées à celui-ci, de la bague de codage (3, 3') respective, sont opposés les uns aux autres.

8. Douille selon la revendication 7, **caractérisée en ce que** selon la configuration de la bague de codage (3, 3'), les traverses (33, 34 ; 33', 34') tangentielles opposées reposent sur la paroi intérieure (23i, 24i) ou sur la paroi extérieure (23a, 24a) de l'évidement (23, 24).

9. Douille selon les revendications 3 à 8, **caractérisée en ce que** la paroi extérieure (22) de forme annulaire du boîtier (2) et la périphérie extérieure de la bague de codage (3, 3') respective sont pourvues d'au moins un élément d'enclenchement et au moins d'un cran d'enclenchement antagoniste.

10. Douille selon la revendication 9, **caractérisée par** trois éléments d'enclenchement (37, 38, 39) et trois crans d'enclenchement antagonistes répartis sur la périphérie du boîtier (2) et de la bague de codage (3, 3') respective.

11. Douille selon les revendications 9 et 10, **caractérisée en ce que** la bague de codage (3, 3') respective présente les éléments d'enclenchement (37, 38, 39) et la paroi extérieure (22) de forme annulaire présente les crans d'enclenchement antagonistes (27, 28, 29).

12. Douille selon les revendications 9 à 11, **caractérisée en ce que** les éléments d'enclenchement (37, 38, 39) élastiques sont logés dans un évidement (30) du cran d'enclenchement antagoniste (27, 28, 29) par l'intermédiaire d'un ergot d'enclenchement (40) respectif.

13. Douille selon les revendications 3 à 12, **caractérisée en ce que** la longueur des traverses (33, 34, 35 ; 33', 34', 35') est plus courte que la longueur des éléments d'enclenchement (37, 38, 39).

14. Douille selon l'une ou plusieurs des revendications précédentes, **caractérisée en ce qu'**en position de montage, au moins une partie des contacts (17, 18) sont logés dans un des évidements de fermeture à baïonnette (12) de la bague de codage (3, 3') respective.

15. Douille selon l'une ou plusieurs des revendications précédentes, **caractérisée en ce que** le boîtier (2) présente une bride (6) périphérique en dessous de la paroi extérieure (22) de forme annulaire.

16. Douille selon la revendication 15, caractérisée en ce la bride (6) périphérique est réalisée comme appui pour une bague d'étanchéité (16).

17. Douille selon l'une ou plusieurs des revendications précédentes, **caractérisée en ce qu'**en position de montage, la bague de codage (3, 3') respective chevauche en grande partie par un épaulement (26) la face frontale (11) de la paroi extérieure (22) de forme annulaire.

18. Douille selon l'une ou plusieurs des revendications précédentes, **caractérisée en ce que** le boîtier (2) est pourvu sur sa face intérieure de plusieurs barrettes d'écartement (31) réparties sur la périphérie et s'étendant en direction longitudinale.
